# EUROPÄISCHE PATENTSCHRIFT

(11) **EP 0 728 672 B1**
(45) Veröffentlichungstag und Bekanntmachung des Hinweises auf die Patenterteilung: **22.03.2000**
(21) Anmeldenummer: 95117418.4
(22) Anmeldetag: 06.11.1995
(51) Int. Cl.: B65D 43/16, E05D 3/02, E05D 7/10

(54) **Scharnier für einen Behälterdeckel**
Hinge for a container cover
Charnière pour un couvercle de récipient

(30) Priorität: 16.02.1995 DE 19505221
(43) Veröffentlichungstag der Anmeldung: 28.08.1996
(73) Patentinhaber: PERSTORP PLASTIC SYSTEMS AB, 28480 Perstorp (SE)
(72) Erfinder: Broadley, Mike, Davenham, Cheshire, CW9 8LX (GB); Schmitt, Peter, D-57299 Burbach (DE)
(74) Vertreter: COHAUSZ HANNIG DAWIDOWICZ & PARTNER

(56) Entgegenhaltungen:
- EP-A- 0 070 611
- DE-A- 2 633 553
- GB-A- 609 179
- US-A- 2 762 076
- US-A- 3 796 780

## Beschreibung

Die Erfindung betrifft ein Scharnier für den Deckel oder die klappbare Seitenwand eines Behälters mit einer über die Länge des Scharniers verlaufenden, axial eingesteckten Achse, die an einem feststehenden Behälterbereich insbesondere an einer feststehenden Seitenwand gelagert und an der der Deckel/die klappbare Seitenwand angelenkt ist, wobei im geschlossenen Zustand des Deckels oder der klappbaren Seitenwand beide stirnseitigen Enden der Achse durch Material des feststehenden Behälterbereichs verdeckt sind, an dem/der der Deckel/die klappbare Seitenwand angelenkt ist.

Es ist bekannt, einen Deckel an einem Behälter durch ein Scharnier anzulenken, das als Achse einen Drahtabschnitt aufweist. Dieser Drahtabschnitt kann bei häufigem Gebrauch sich innerhalb des Scharniers achsial verschieben und damit seitlich aus dem Scharnier herausragen, wodurch es zu Verletzungen kommen kann. Darüberhinaus kann diese Drahtachse von einem Unbefugten absichtlich herausgeschoben werden, um den Deckel im Bereich des Scharniers vom Behälter zu lösen. Dies kann insbesondere dann erfolgen, wenn ein Unbefugter einen abgeschlossenen Behälter öffnen will.

Ein derartiges Scharnier wurde z.B. in der US 2 762 076 vorgeschlagen.

Bei einem solchen Scharnier kann bei geschlossenem Deckel die Achse nicht mehr aus dem Scharnier entfernt werden, so daß ein mit solchen Scharnieren versehener Behälter im abgeschlossenen Zustand weitgehend gegen ein unbefugtes Öffnen gesichert ist.

Damit wird die Sicherheit des Behälters gegen ein Entwenden von Gegenständen aus dem Behälter wesentlich erhöht. Darüberhinaus hat ein solches Scharnier den Vorteil, daß die Achse auch nach längerem Gebrauch sich nicht versehentlich verschieben kann.

Aufgabe der Erfindung ist es, ein derartig gegen unbefugtes Öffnen gesichertes Scharnier so zu verbessern, daß es bei einfacher Konstruktion leicht und schnell zu montieren ist.

Diese Aufgabe wird erfindungsgemäß durch die kennzeichnenden Merkmale des Anspruchs 1 gelöst.

Ein solches Scharnier ist nicht nur auf besonders einfache Weise gegen unbefugtes oder unbeabsichtigtes Öffnen gesichert, sondern es ist auch besonders einfach zu montieren.

Um ein Stapeln der Behälter im geöffneten Zustand zuzulassen, wobei der nach außen weggeklappte Deckel sich nicht auf der Seitenwand eines darunter befindlichen Behälters abstützen kann, wird vorgeschlagen, daß der Deckel/die Seitenwand an der Außen- oder Oberseite mindestens einen Vorsprung aufweist, der bei weitest geöffnetem Deckel/Seitenwand gegen die Außenseite des feststehenden Behälterbereichs anschlägt und soweit vorsteht, daß der Deckel/die Seitenwand schräg nach außen absteht.

Damit die am Deckel vorspringenden, die Achse enthaltenen Bereiche einem Druck von oben bei geschlossenem Deckel standhalten, wird vorgeschlagen, daß die die Achse umgebenden Bereiche bzw. Vorsprünge des Deckels bei geschlossenem Deckel an ihrer Unterseite mindestens einen insbesondere rippenförmigen nach unten ragenden Vorsprung aufweisen, der sich jeweils auf dem oberen Rand des Behälters abstützt, der sich zwischen den für die Achse vorgesehenen, nach oben vorstehenden Lagern des Behälters befindet. Hierdurch wird die Stabilität erhöht und die Achse kann bei geschlossenem Deckel nicht gewaltsam in die Stellung gedrückt werden, in der sie herausziehbar ist.

Ein Ausführungsbeispiel der Erfindung ist in den Zeichnungen dargestellt und wird im folgenden näher beschrieben. Es zeigen:
- Figur 1:: Einen senkrechten Schnitt durch den Behälter im Bereich eines Scharniers bei aufgeklapptem Deckel und
- Figur 2:: einen Schnitt durch den Behälter entsprechend Figur 1 bei geschlossenem Deckel und
- Figur 3:: einen Schnitt durch den Behälter entsprechend Figur 1 bei geschlossenem Deckel und teilgeöffnetem Deckel.

Ein Behälter mit oberer Öffnung weist Seitenwände 1 auf, an deren oberen Ende über mindestens ein Scharnier 2 mindestens ein Deckel 3 angelenkt ist, durch den/die die Öffnung verschließbar ist.

Das Scharnier 2 weist eine einteilige oder mehrteilige Achse 4 in Form eines waagerechten Kunststoffrundprofils auf, das über die gesamte Länge des Scharniers verläuft und in zylindrischen Ausnehmungen bzw. Bohrungen 5 einliegt, die in Vorsprüngen 2, 6 des Deckels 3 und der Seitenwand 1 angeordnet sind, wobei diese Vorsprünge über die gesamte Länge des Scharniers einander abwechseln. Diese, die Achse 4 lagernden Vorsprünge greifen damit zahnförmig ineinander, wobei ein Vorsprung 6 als innerstes Ende des Deckels durch ein Fenster 7 zu erkennen ist, das im Bereich der Stirnseite des Scharniers 2 in der Seitenwand 1 angeordnet ist. Während die Bohrungen 5 in den Vorsprüngen des Deckels zylindrisch sind, sind die Ausnehmungen 5 in den Vorsprüngen der Seitenwand 1 im Querschnitt länglich, so daß die Achse 4 quer zu ihrer Längserstreckung senkrecht beweglich ist, wobei die Achse 4 die in Figur 1 und 2 dargestellten zwei unterschiedlichen Höhenlagen einnehmen kann.

Bei geöffnetem Deckel liegt die Achse 4 niedriger als bei geschlossenem Deckel, so daß bei geöffnetem Deckel die Stirnseite der Achse 4 im Fenster 7 vollständig zu sehen ist und damit in dieser Stellung eingesetzt werden kann.

Bei geschlossenem Deckel entsprechend Figur 2 wandert die Achse 4 zwangsläufig aufgrund der Schwenkbewegung des Deckels in die Schließlage nach oben, so daß die Stirnseiten der Achse 4 durch Material 8 an den Stirnseiten der Seitenwand 1 im Bereich des Scharniers überdeckt ist, so daß dieses Material 8 ein Verschieben der Achse 4 in Längsrichtung bei geschlossenem Deckel verhindert.

Damit die Achse 4 bei geschlossenem Deckel sich in der oberen Lage befindet, stützt sich der Deckel 3 im Bereich des Scharniers 2 mit einem unteren Bereich an einem Vorsprung 9 und ferner an der oberen Kante der Stirnwand ab, so daß in der geschlossenen Stellung die Achse 4 und der Vorsprung 6 nicht nach unten bewegbar sind. Statt der in Figur 2 dargestellten Stelle 9 kann aber auch eine Abstützung an anderen Stellen erfolgen.

Nahe des Scharniers 2 weist der Deckel 3 Vorsprünge 10 auf, die bei geschlossenem Deckel nach oben ragen und bei vollständig geöffnetem Deckel an der Außenseite der Seitenwand 1 anschlagen. Hierbei ist die Größe der Vorsprünge 10 so gewählt, daß im angeschlagenen Zustand der Deckel 3 schräg von der Seitenwand 1 absteht, wodurch dafür gesorgt ist, daß der Deckel 3 im geöffneten Zustand nicht auf dem oberen Rand eines darunter befindlichen Behälters aufstößt, wenn die Behälter im geöffneten Zustand ineinander gestapelt werden.

Die seitlichen Vorsprünge 6 des Deckels sind von der Achse 4 durchdrungen und liegen zahnförmig oder zinnenförmig zwischen den Vorsprüngen 2 des Behälters, die die Achse 4 lagern. Bei geschlossenem Deckel liegen diese Vorsprünge 6 in der in Figur 2 dargestellten erhöhten Lage, in der die Achse nicht herausnehmbar ist. In dieser Stellung kann aber gewaltsam von oben auf den Rand des Deckels im Bereich der Vorsprünge 6 gedrückt werden, wodurch die Vorsprünge so weit nach unten bewegt würden, daß die Achse 4 auch bei geschlossenem Deckel stirnseitig herausziehbar ist. Dies wird dadurch verhindert, daß an der Unterseite der Vorsprünge 6 nach unten ragende Vorsprünge 11 insbesondere in Form von Rippen sind, die sich bei geschlossenem Deckel auf dem oberen Rand des Behälters abstützen, der sich zwischen den Teilen 2 befindet.

## Patentansprüche

1. Scharnier (2) für den Deckel (3) oder die klappbare Seitenwand eines Behälters mit einer über die Länge des Scharniers (2) verlaufenden, axial eingesteckten Achse (4), die an einem feststehenden Behälterbereich (1) insbesondere an einer feststehenden Seitenwand gelagert und an der der Deckel oder die klappbare Seitenwand angelenkt ist, wobei im geschlossenen Zustand des Deckels (3) oder der klappbaren Seitenwand beide stirnseitigen Enden der Achse (4) durch Material (8) des feststehenden Behälterbereichs (1) verdeckt sind, an dem der Deckel (3) oder die klappbare Seitenwand angelenkt ist, **dadurch gekennzeichnet**, daß die Achse (4) im feststehenden Behälterbereich (1) quer zu ihrer Längserstreckung auf einer geraden oder gebogenen Bahn beweglich zwischen zwei Endstellungen gelagert ist, wobei in der ersten Endstellung, bei der der Deckel (3) oder die klappbare Seitenwand geschlossen ist, die Achse (4) durch das Material (8) des feststehenden Behälterbereichs (5) zumindest teilweise stirnseitig überdeckt ist, daß der feststehende Behälterbereich (1) im Bereich der Stirnseite des Scharniers (2) ein Fenster (7) aufweist, und daß bei geöffnetem Deckel (3) oder geöffneter klappbarer Seitenwand die Achse (4), insbesondere in der zweiten Endstellung, durch das Fenster (7) in das Scharnier (2) einschiebbar ist.

2. Scharnier nach Anspruch 1, **dadurch gekennzeichnet,** daß der Deckel (3) oder die klappbare Seitenwand an der Außen- oder Oberseite mindestens einen Vorsprung (10) aufweist, der bei weitest geöffnetem Deckel (3) oder geöffneter klappbarer Seitenwand gegen die Außenseite des feststehenden Behälterbereichs (1) anschlägt und soweit vorsteht, daß der Deckel (3) oder die klappbare Seitenwand schräg nach außen absteht.

3. Scharnier nach Anspruch 1 oder 2, **dadurch gekennzeichnet,** daß die die Achse (4) umgebenden Bereiche bzw. Vorsprünge des Deckels bei geschlossenem Deckel an ihrer Unterseite mindestens einen insbesondere rippenförmig nach unten ragenden Vorsprung (11) aufweisen, der sich jeweils auf dem oberen Rand des Behälters abstützt, der sich zwischen den für die Achse vorgesehenen, nach oben vorstehenden Lagern des Behälters befindet.

## Claims

1. A hinge (2) for the cover (3) or the hingeable side wall of a container, having an axially inserted pivot (4) which extends over the length of the hinge (2) and which is mounted on a fixed container zone (1), more particularly a fixed side wall, and to which the cover or the hingeable side wall is articulated, while in the closed state of the cover (3) or the hingeable side wall both ends of the pivot (4) are covered by material (8) of the fixed container zone (1) to which the cover (3) or the hingeable side wall is articulated, **characterised in that** in the fixed container zone (1) the pivot is mounted transversely of its longitudinal extension to move on a straight or curved path between two end positions, the end of the pivot (4) being at least partially covered by the material (8) of the fixed container zone (5) in the first end position, in which the cover (3) or the hingeable side wall is closed, the fixed container zone (1) has a window (7) in the zone of the end face of the hinge (2) and when the cover (3) or the hingeable side wall is opened the pivot (4), more particularly in the second end position, can be inserted through the window (7) into the hinge (2).

2. A hinge according to claim 1, **characterised in that** the cover (3) or the hingeable side wall has on the outside or top side at least one projection (10) which, when the cover (3) or the hingeable side wall is furthest opened, abuts the outside of the fixed container zone (1) and projects to such an extent that the cover (3) or the hingeable side wall stands outwards at an inclination.

3. A hinge according to claims 1 or 2, **characterised in that** when the cover is closed the zones/projections of the cover enclosing the pivot (4) have on their underside at least one projection (11) which extends downwards, more particularly in rib shape and which bears in each case against the top edge of the container, which is situated between the upwardly projecting bearings of the container provided for the pivot.

## Revendications

1. Charnière (2) pour le couvercle (3) ou la paroi latérale repliable d'un récipient, avec un axe (4) s'étendant sur la longueur de la charnière (2), enfiché axialement, qui est monté sur une zone du récipient (1) fixe, en particulier sur une paroi latérale fixe, et sur lequel est articulé le couvercle ou la paroi latérale repliable, les deux extrémités de côté frontal de l'axe (4) étant, en position fermée du couvercle (3) ou de la paroi latérale repliable, recouvertes par de la matière (8) de la zone du récipient (1) fixe à laquelle est articulé le couvercle (3) ou la paroi latérale repliable,
caractérisée en ce que l'axe (4) est monté, dans la zone du récipient (1) fixe, transversalement à son étendue longitudinale, mobile entre deux positions extrêmes, sur un chemin rectiligne ou courbe, l'axe (4) étant recouvert du côté frontal au moins partiellement par la matière (8) de la zone du récipient (1) fixe dans la première position extrême dans laquelle le couvercle (3) ou la paroi latérale repliable est fermé, que la zone du récipient (1) fixe présente une fenêtre (7) dans la zone de la face frontale de la charnière (2) et que l'axe (4) peut être poussé à travers la fenêtre (7) dans la charnière (2) avec le couvercle (3) ouvert ou la paroi latérale repliable ouverte, en particulier dans la seconde position extrême.

2. Charnière selon la revendication 1,
caractérisée en ce que le couvercle (3) ou la paroi latérale repliable présente dans la face extérieure ou supérieure, au moins une saillie (10) qui, avec le couvercle (3) ouvert ou la paroi latérale repliable ouverte au maximum, bute contre la face extérieure de la zone du récipient (1) fixe et fait saillie suffisamment loin pour que le couvercle (3) ou la paroi latérale repliable soit écarté obliquement vers l'extérieur.

3. Charnière selon la revendication 1 ou 2,
caractérisée en ce que les zones ou respectivement les saillies du couvercle entourant l'axe (4) présentent, avec le couvercle fermé, sur leur face inférieure au moins une saillie (11) dressée vers le bas, en particulier en forme de nervure, qui s'appuie respectivement sur le bord supérieur du récipient qui se trouve entre les paliers du récipient en saillie vers le haut prévus pour l'axe.
